# EUROPÄISCHE PATENTSCHRIFT

(11) **EP 0 212 410 B1**
(45) Veröffentlichungstag und Bekanntmachung des Hinweises auf die Patenterteilung: **12.09.1990**
(21) Anmeldenummer: 86110737.3
(22) Anmeldetag: 04.08.1986
(51) Int. Cl.: F23G 7/06, F23M 5/08, F23J 15/00, F23G 7/00, C01B 7/00, C01B 7/01, C01B 7/19

(54) **Vorrichtung zum Verbrennen von Fluorkohlenwasserstoffen**
Device for burning fluorohydrocarbons
Dispositif pour le brûlage des fluorohydrocarbures

(30) Priorität: 16.08.1985 DE 3529309
(43) Veröffentlichungstag der Anmeldung: 04.03.1987
(73) Patentinhaber: HOECHST AKTIENGESELLSCHAFT, 65926 Frankfurt am Main (DE)
(72) Erfinder: Hug, Siegismut, Dr., D-6200 Wiesbaden-Breckenheim (DE); Korinth, Jürgen, Dr., D-6238 Hofheim am Taunus (DE); Handke, Wolfgang, Dr., D-6000 Frankfurt am Main 71 (DE)

(56) Entgegenhaltungen:
- EP-A- 0 006 526
- GB-A- 1 350 727
- US-A- 2 859 021
- US-A- 3 712 796
- US-A- 4 195 596

## Beschreibung

Gegenstand der Erfindung ist eine Vorrichtung zum Verbrennen von Fluorkohlenwasserstoffen bestehend aus einem rohrförmigen Reaktor.

Zylinderförmige Reaktoren aus Nickel bzw. Nickellegierungen zum Verbrennen von fluorhaltigen Kohlenstoffverbindungen sind bekannt. Die umzusetzenden Komponenten werden am Kopf der Reaktoren aufgegeben und die heißen Gase verlassen die Reaktoren an der entgegengesetzen Seite und werden über Leitungen einem Kühl- und Absorptionssytem zugeführt.

Der Erfindung liegt die Aufbage zugrunde, eine Vorrichtung der eingangs genannten Art zu schaffen, der verkaufsfähige Flußsäure und/oder Salzsäure entnommen werden kann.

Die Aufgabe wird durch eine Vorrichtung gelöst, die dadurch gekennzeichnet ist, daß an einem Ende des Reaktors ein Brennersystem mit Zuführungen für ein Gemisch aus Fluorkohlenwasserstoff und Brenngas sowie für Spülgas und Sauerstoff bzw. Luft angeordnet ist, das stirnseitig eine Brennkammer begrenzt, die nahe dem Brennersystem mit einem Zündstutzen und Einrichtungen zum Zuführen und Verteilen von Flüssigkeit in den Gasstrom und auf die Wand der Brennkammer versehen ist, sich an die Brennkammer ein Absorber aus zylindrischen Blöcken mit Bohrungen parallel zur Reaktorachse für den flüssigen Produktstrom und das Gas anschließt, die in eine nachfolgende Ringkammer münden, die mit einem Stutzen zur Entnahme von Gas und Flüssigkeit versehen ist, und das andere Ende des Reaktors eine Öffnung zur Druckentlastung aufweist, die über einen Kanal mit der Brennkammer verbunden ist.

Der Reaktor kann mit einem Kühlmantel umgeben sein. Die parallel zur Reaktorachse verlaufenden Bohrungen können in radialer Richtung in Reihen angeordnet sein und die Blöcke zwischen benachbarten Reihen von Bohrungen Ausnehmungen aufweisen. Die Einlaufseite der Bohrungen kann mit Überlaufwehren versehen sein. Als Einrichtungen zum Zuführen und Verteilen von Flüssigkeit eignen sich in der Brennkammer angeordnete Sprühdüsen und Überlaufwehre. Zwischen Brennkammer und Absorber kann ein Flüssigkeitssammler mit Überlaufwehr für den Absorber angeordnet sein.

Die durch die Erfindung erreichten Vorteile sind im wesentlichen darin zu sehen, daß alle Fluorkohlenwasserstofftypen, auch die nichtbrennbaren thermisch gespalten und die sehr korrosiven Spaltprodukte wie HF, HCI und Chlor als verkaufsfähige Produkte wie zum Beispiel Flußsäure und Salzsäure gewonnen bzw. ihre Entstehung, insbesondere die von Chlor verhindert werden können. Der Reaktor ist kompakt und gliedert sich in die drei Funktionsbereiche: Brennersystem, Brennkammer und Absorptionssystem.

Im Folgenden wird die Erfindung anhand von lediglich einen Ausführungsweg darstellenden Zeichnungen näher erläutert. Es zeigen:
Figur 1 den als Brennkammer dienenden Abschnitt (A) des erfindungsgemäßen rohrförmigen Reaktors teilweise geschnitten und
Figur 2 den als Absorber ausgebildeten Abschnitt (B) des Reaktors.

Das Brennersystem (1) ist am Kopf des Reaktors angeordnet und begrenzt stirnseitig die Brennkammer (2). Das Brennersystem kann als Drallbrenner ausgeführt sein. Über Leitung (3) wird das zu verbrennende Gas und Brenngas zugeführt, über Leitung (4) Sauerstoff bzw. Luft. Das Brennersystem (1) ist von einem Gehäuse (5) umgeben und so im Reaktor ausgerichtet, daß die Flamme senkrecht von oben nach unten brennt. Über Leitungen (6) und (7) wird der Innenraum des Gehäuses sowie das äußere des Gehäuses (5) mit Spülgas versorgt, das zusammen mit den Ringspalten (8; 8a); verhindern soll, daß korrosive Produkte zum Brennersystem zurückströmen. Das Brennersystem kann aus Edelstahl oder beschichtetem Edelstahl hergestellt sein. Der Reaktor besteht vorzugsweise aus Graphit. Der als Brennkammer (2) dienende Abschnitt (A) des Reaktors weist in der Nähe des Brennersystems einen Zündstutzen (9) zum Zünden der Flamme auf sowie Einrichtungen zum Zuführen und Verteilen von Flüssigkeit. Hierfür eignen sich Flüssigkeitsdüsen (10), (11) und (12), mit deren Hilfe Flüssigkeit in die Brennkammer (2) eingedüst werden kann und/oder eine mit Überlaufwehr (14) versehene Rinne (13), die mittels Flüssigkeitsaufgabe (18) mit Flüssigkeit versorgt wird. Das Überlaufwehr (14) verteilt die Flüssigkeit als dünnen Film auf die Wand der Brennkammer (2). Zusätzlich kann die Brennkammer einen Kühlmantel (15) aufweisen, der mit Kühlmittelzulauf (16) und Kühlmittelablauf (17) versehen ist. Ferner kann der die Brennkammer bildende Reaktorabschnitt (A) mit einer Inspektions- öffnung (19) und einem Temperaturmeßstutzen (20) versehen sein. Die Länge der Brennkammer kann ein vielfaches, z.B. ein 5- bis 10-faches des Brennkammerdurchmessers betragen. An die Brennkammer (2) schließt sich ein als Absorber ausgebildeter weiterer Reaktorabschnitt (B) an. Der Absorber kann aus mehreren zylindrischen Blöcken (21) bestehen, die mit parallel zur Reaktorachse verlaufenden Bohrungen (22) versehen sind. In radialer Richtung können mehrere Bohrungen (22) zu einer Reihe hintereinander angeordnet sein und die Blöcke zwischen den Reihen der Bohrungen (22) mit radialen Ausnehmungen (23) zur Aufnahme von Kühlmittel versehen sein. Der den Absorber bildende Reaktorabschnitt (B) ist mit einem Kühlmantel (24) mit Kühlmittelzulauf (25) und Kühlmittelablauf (26) versehen. Zur Verbesserung der Turbulenz der Strömung und der Kühlmittelführung kann die Innenwand des Kühlmantels (24) mit ringförmigen Sperrsegmenten (30) versehen sein. Die Einlaufseite der Bohrungen (22) können Überlaufwehre (27) aufweisen. Die Bohrungen (22) des Absorbers münden in eine Ringkammer (28). Hier wird das Kondensat gesammelt und zusammen mit den Gasen über Stutzen (29) dem Reaktor entnommen. Der durch den Absorber und die innere Begrenzung (31) der Rinkammer (28) gebildete Kanal (32) dient der Druckentlastung. Die Druckentlastungsöffnung 33 ist mit einer Druckentlastungseinrichtung, z.B. einer Berstscheibe oder einem Tauchverschluß verschlossen (nicht dargestellt). Zwischen Brennkammer (2) und Absorber kann ein Flüssigkeitssammler (34) mit Überlaufwehr (35) angeordnet sein.

Durch das einstellbare Flammenbild und die Kühlung der Brennkammerwand können bei der angestrebten schlanken Brennkammerausführung Wandtemperaturen von unter 100_{°}C erreicht werden. Es ist daher möglich, Graphit, das gegen alle Verbrennungsprodukte gut korrosionsbeständig ist, einzusetzen. Ein zusätzlicher Schutz gegen thermische und korrosive Zerstörung des Graphits bietet die Möglichkeit über ein Wehr, am Kopf der Brennkammer, Flüssigkeit aufzugeben, vorzugsweise Wasser oder wäßrige Flußsäure, um einen Flüssigkeitsfilm auf der inneren Brennkammerwand zu erzeugen. Zusätzlich kann in die Brennkammer an verschiedenen Stellen Flüssigkeit eingespeist werden, vorzugsweise Wasser oder wäßrige Flußsäure, um die Flammentemperatur und das Reaktionsgleichgewicht einzustellen.

Die Anordnung des Apparates ist senkrecht. Die Flammenführung erfolgt von oben nach unten. Alle kondensierten Verbrennungsprodukte und zusätzlich aufgegebene Lösungsmengen - über Überlaufwehr oder Einspritzung - laufen von der Zone hoher Temperatur zur Zone niederer Temperatur und können am unteren Stutzen (29) gekühlt abgezogen werden. Der Kühlmittelstrom wird vorzugsweise im Gegenstrom dazu geführt.

## Patentansprüche

1. Vorrichtung zum Verbrennen von Fluorkohlenwasserstoffen bestehend aus einem rohrförmigen Reaktor, wobei an einem Ende des Reaktors ein Brennersystem (1) mit Zuführungen (3), (4), (6), (7) für ein Gemisch aus Fluorkohlenwasserstoff und Brenngas, sowie für Spülgas und Sauerstoff bzw. Luft angeordnet ist, das stirnseitig eine Brennkammer (2) begrenzt, die nahe dem Brennersystem (1) mit einem Zündstutzen (9) und Einrichtungen (10), (11), (12), (13), (14) zum Zuführen und Verteilen von Flüssigkeit in den Gasstrom und auf die Wand der Brennkammer versehen ist, sich an die Brennkammer (2) ein Absorber aus zylindrischen Blöcken (21) mit Bohrungen (22) parallel zur Reaktorachse für den flüssigen Produktstrom und das Gas anschließt, die in eine nachfolgende Ringkammer (28) münden, die mit einem Stutzen (29) zur Entnahme von Gas und Flüssigkeit versehen ist und das andere Ende des Reaktors eine Öffnung (33) zur Druckentlastung aufweist, die über einen Kanal (32) mit der Brennkammer (2) verbunden ist.

2. Vorrichtung nach Anspruch 1, dadurch gekennzeichnet, daß der Reaktor mit einem Kühlmantel (15) umgeben ist, die parallel zur Reaktorachse verlaufenden Bohrungen (22) in radialer Richtung in Reihe angeordnet sind und die Blöcke (21) zwischen benachbarten Reihen von Bohrungen (22) Ausnehmungen (23) aufweisen.

3. Vorrichtung nach Anspruch 1, dadurch gekennzeichnet, daß die Einlaufseite der Bohrungen (22) mit Überlaufwehren (27) versehen sind.

4. Vorrichtung nach Anspruch 1, dadurch gekennzeichnet, daß als Einrichtungen zum Zuführen und Verteilen von Flüssigkeit Sprühdüsen (10), (11), (12) und Rinnen (13) mit Überlaufwehren (14) in der Brennkammer (2) angeordnet sind.

5. Vorrichtung nach Anspruch 1, dadurch gekennzeichnet, daß zwischen Brennkammer und Absorber ein Flüssigkeitssammler (34) mit Überlaufwehr (35) für den Absorber angeordnet ist.

6. Vorrichtung nach Anspruch 1, dadurch gekennzeichnet, daß das Brennersystem aus einem metallischen Werkstoff besteht.

7. Vorrichtung nach Anspruch 1, dadurch gekennzeichnet, daß das Brennersystem von einer Spülkammer mit Ringspalten umgeben ist.

## Claims

1. Device for burning fluorohydrocarbons, comprising a tubular reactor, wherein a burner system (1) with feed lines (3), (4), (6) and (7) for a mixture of fluorohydrocarbon and fuel gas and for flushing gas and oxygen or air is provided at one end of the reactor and delimits the end face of a combustion chamber (2) which, near the burner system (1), is provided with an ignition branch (9) and devices (10), (11), (12), (13) and (14) for feeding and distributing a liquid into the gas stream and onto the wall of the combustion chamber, the combustion chamber (2) is adjoined by an absorber of cylindrical blocks (21) with bores (22) parallel to the reactor axis for the liquid product stream and the gas, which bores lead into a downstream annular chamber (28) which is provided with a branch (29) for discharging gas and liquid, and the other end of the reactor has a pressure relief orifice (33) which is connected via a duct (32) to the combustion chamber (2).

2. Device as claimed in claim 1, wherein the reactor is surrounded by a cooling jacket (15), the bores (22) running parallel to the reactor axis are arranged in rows in the radial direction, and the blocks (21) have recesses (23) between adjacent rows of bores (22).

3. Device as claimed in claim 1, wherein the inlet sides of the bores (22) are arranged with overflow weirs (27).

4. Device as claimed in claim 1, wherein spray nozzles (10), (11) and (12) and channels (13) with overflow weirs (14) are provided in the combustion chamber (2) as the devices for feeding and distributing the liquid.

5. Device as claimed in claim 1, wherein a liquid collector (34) with an overflow weir (35) for the absorber is provided between the combustion chamber and the absorber.

6. Device as claimed in claim 1, wherein the burner system is made of a metallic material. 7. Device as claimed in claim 1, wherein the burner system is surrounded by a flushing chamber with annular slots.

## Revendications

1. Appareil pour brûler des hydrocarbures fluorés, cet appareil consistant en un réacteur tubulaire et comportant, à une extrémité de ce réacteur, un système (1) de brûleur avec des conduits d'amenée (3), (4), (6), (7) pour un mélange d'hydrocarbure fluoré et de gaz combustible, ainsi que pour du gaz de balayage et de l'oxygène ou de l'air, ce système délimitant du côté frontal une chambre (2) de combustion équipée, près du système (1) de brûleur, d'un ajutage (9) d'allumage et de dispositifs (10), (11), (12), (13), (14) pour acheminer et répartir du liquide dans le courant gazeux et sur la paroi de la chambre de combustion ; cette chambre (2) de combustion étant prolongée par un absorbeur constitué par des blocs (21) cylindriques comportant des trous (22), parallèles à l'axe du réacteur, pour le passage du courant de produits liquides et du gaz, ces trous débouchant dans une chambre annulaire (28) en aval, qui est équipée d'un raccord (29) pour le prélèvement de gaz et de liquide, et l'autre extrémité du réacteur présentant une ouverture (33) pour la détente et qui est reliée par l'intermédiaire d'un canal (32) à la chambre (2) de combustion.

2. Appareil selon la revendication 1, caractérisé en ce que le réacteur est entouré d'une chemise (15) de refroidissement ; les trous (22) parallèles à l'axe du réacteur sont disposés en rangées dans la direction radiale et les blocs (21) présentent, entre des rangées voisines de trous (22), des évidements (23).

3. Appareil selon la revendication 1, caractérisé en ce que le côté entrée des trous (22) comporte des déversoirs (27) de trop-plein.

4. Appareil selon la revendication 1, caractérisé en ce que des buses (10), (11), (12) et des goulottes ou canaux inclinés (13) comportant des déversoirs (14) de trop-plein sont disposées dans la chambre (2) de combustion à titre de dispositifs pour amener et répartir du liquide.

5. Appareil selon la revendication 1, caractérisé en ce qu'entre la chambre de combustion et l'absorbeur, est disposé un collecteur (34) de liquide comportant un déversoir (35) de trop-plein pour l'absorbeur.

6. Appareil selon la revendication 1, caractérisé en ce que le système de brûleur consiste en un matériau métallique.

7. Appareil selon la revendication 1, caractérisé en ce que le système de brûleur est entouré d'une chambre de balayage ou rinçage comportant des fentes annulaires.
